# FASCICULE DE BREVET EUROPEEN

(11) **EP 1 180 335 B1**
(45) Date de publication et mention de la délivrance du brevet: **07.05.2003**
(21) Numéro de dépôt: 01870175.5
(22) Date de dépôt: 13.08.2001
(51) Int. Cl.: A24B 15/30, A24B 15/24

(54) **Procédé pour réduire le taux de nicotine du tabac**
Verfahren zur Verringerung des Nikotingehaltes von Tabak
Method for reducing the level of nicotine in tobacco

(30) Priorité: 18.08.2000 BE 200000521
(43) Date de publication de la demande: 20.02.2002
(73) Titulaire: Duhoux, Esther, 29640 Fuengirola Malaga (ES)
(72) Inventeur: Duhoux, Esther, 29640 Fuengirola Malaga (ES)
(74) Mandataire: Claeys, Pierre

(56) Documents cités:
- WO-A-00/33676
- US-A- 2 582 075
- US-A- 4 694 842

## Description

La présente invention concerne un procédé tel que décrit au préambule de la revendication 1 annexée. Elle est également relative au tabac ainsi obtenu et à l'utilisation de ce tabac.

La présente invention concerne un procédé, à base d'un végétal comestible, pour transformer le tabac, nocif aux fumeurs, en tabac sans nicotine. La nicotine est un des poisons les plus violents. Elle contient aussi plusieurs substances néfastes. Son antidote est le tanin qui forme un composé soluble.

On connaît déjà depuis longtemps un procédé d'élimination de nicotine à partir du tabac à l'aide de nombreux traitements à l'eau bouillante et lavages à l'eau entrecoupés de plusieurs traitements par une infusion de thé (v. US-A-2.582.075). Ce procédé, très complexe et très lent, qui s'étend sur plusieurs dizaines de jours est inapplicable industriellement.

La présente invention a pour but de porter remède aux inconvénients précités et donc de produire un tabac à taux de nicotine au moins partiellement réduit, tout en conservant au tabac traité tous ses avantages aromatiques.

On a résolu ce problème par le procédé présentant les particularités de la revendication 1 annexée.

D'autres formes de réalisation du procédé sont indiquées dans les revendications dépendantes de la revendication 1.

On emploie comme contre-poison une infusion concentrée de thé de Chine qui agit par l'acide tannique que cette substance contient. Selon le souhait, on peut obtenir 25 %, 50 % et même 100 % de réduction du taux de nicotine tout en conservant au tabac ainsi traité par le présent procédé tous ses avantages aromatiques.

Le tabac sans nicotine ainsi obtenu est sans danger et il peut convenir pour les cigarettes, les cigarillos, la pipe et les scaferlatis. On peut lui ajouter des pigments insolubles dans l'eau tels que l'ocre jaune et le noir d'ivoire, etc.

Le présent procédé est simple, rapide et efficace.

Suivant l'invention, ce procédé consiste à traiter le tabac en le trempant dans un bain de cette infusion pour le rendre non nocif. Le bain de l'infusion est un antidote à la nicotine. Le degré de nicotine sera pour aussi dire nul si on laisse le tabac 60 secondes dans le bain de l'infusion et si on le presse, après l'infusion, à fond.

Le jus de tabac, noir et épais, peut être commercialisé comme parasiticide car il contient une forte proportion de nicotine. La présente invention permettrait d'éradiquer les cancers des poumons des fumeurs présents et à venir.

L'antidote suivant l'invention est un produit végétal et comestible.

Le degré de purification dépend de la dose de thé, de la durée du bain et de la température du bain, mais aussi de la pression exercée sur le tabac après traitement.

Si le tabac est traité une minute, et qu'il a été pressé à fond, il contiendra moins de nicotine que s'il a trempé 30 secondes et a été pressé à moitié.

Le traitement du tabac en feuille n'est pas exclu, mais il faut un peu de pratique et de matériel. Le tabac coupé demande moins de main-d'oeuvre. Deux hommes suffisent pour manipuler le tabac après sa torréfaction, pour appliquer le traitement, sécher ensuite ce tabac traité dans une pièce chauffée durant au maximum 24 heures, et empaqueter celui-ci juste après.

Le tabac ainsi traité est un rien plus doux et il garde tout son goût et sa couleur.

Bien qu'entre le tabac en feuille et le tabac coupé, il y ait une grande différence, avec un peu d'expérience on peut obtenir des résultats merveilleux car il ne perd pas ses qualités, et, surtout, il n'est plus nocif. Il reste à la fois dans son état "naturel" mais purifié. C'est la pratique qui fait tout. Le matériel, les matières et le temps sont les trois principaux éléments de la réussite.

Le procédé suivant l'invention a été longuement étudié et de nombreuses recherches et essais ont été effectués.

### Exemple de traitement

**Essais réalisés sur un tabac coupé "X".**
Tabac original, non traité

| | |
|---|---|
| Humidité | 16,00 % |
| Nicotine sur tabac séché | 2,32 % |

Tabac traité avec le procédé suivant l'invention avec trempage pendant 30 secondes :

| | |
|---|---|
| Humidité | 13,00 % |
| Nicotine sur tabac séché | 0,86 % |

On peut arriver à 25 %, 50 % ou 100 % de réduction du taux de nicotine selon le désir.

Le traitement du tabac traité ci-dessus a suivi le protocole suivant:

On enferme le tabac dans une toile de coton et on met le tout dans une cuve. On verse l'infusion sur le tabac coupé et la durée du bain est de 30 à 60 secondes selon le degré de purification désiré. On retire alors la toile contenant le tabac pour le passer à la presse. On peut faire varier le degré de nicotine restant dans le tabac suivant les conditions de traitement, sa durée de bain, mais aussi l'importance du pressage.

Le tabac ainsi traité ne perd rien de sa valeur, il est au contraire amélioré.

Ce procédé s'applique à tous les types de tabac : blond, noir, pour cigarette, pour cigarillos, pour la pipe, comme sur le tabac coupé et pour scaferlatis.

## Revendications

1. Procédé pour réduire le taux de nicotine dans du tabac, comprenant
- un traitement du tabac par une infusion de thé,
**caractérisé en ce que** ledit traitement comporte une extraction de la nicotine par trempage du tabac dans un bain formé de l'infusion de thé, et **en ce que** le procédé comprend en outre un pressage du tabac sorti du bain, avec séparation d'un jus de tabac concentré en nicotine et d'un tabac à taux de nicotine réduit.

2. Procédé suivant la revendication 1, **caractérisé en ce que** le thé contient du tanin et/ou acide tannique qui agit sur la nicotine du tabac pendant le bain dans l'infusion de thé.

3. Procédé suivant l'une des revendications 1 et 2, **caractérisé en ce que** le thé est du thé de Chine.

4. Procédé suivant l'une des revendications 1 à 3, **caractérisé en ce que** le tabac est en feuilles ou coupé.

5. Procédé suivant l'une quelconque des revendications 1 à 4, **caractérisé en ce que** la durée du bain est de 30 à 60 secondes.

6. Procédé suivant l'une quelconque des revendications 1 à 5, **caractérisé en ce qu'**il comprend en outre un séchage du tabac issu du pressage, ainsi qu'éventuellement un empaquetage du tabac séché.

7. Procédé suivant la revendication 6, **caractérisé en ce que** le séchage dure au maximum 24 heures.

8. Procédé suivant l'une quelconque des revendications 1 à 7, **caractérisé en ce qu'**il comprend en outre une addition de pigments insolubles dans l'eau au tabac.

9. Procédé suivant l'une quelconque des revendications 1 à 8, **caractérisé en ce qu'**il comprend en outre une récolte dudit jus de tabac concentré en nicotine, et une utilisation de ce jus comme parasiticide.

10. Procédé de fabrication de cigarettes, de cigarillos, de tabac pour pipe et de scaferlatis, comprenant la préparation de tabac obtenu selon le procédé suivant l'une quelconque des revendications précédentes.

## Claims

1. Process for reducing the nicotine content of tobacco, comprising
- treating the tobacco with an infusion of tea, **characterised by** the fact that the said treatment includes extraction of nicotine by steeping the tobacco in a bath formed of the infusion of tea, and by the fact that the process also comprises pressing the tobacco removed from the bath, with separation of a nicotine-concentrated tobacco juice and a tobacco with a reduced nicotine content.

2. Process as described in claim 1, **characterised by** the fact that the tea contains tannin and/or tannic acid which acts on the nicotine in the tobacco during the bath in the infusion of tea.

3. Process as described in one of claims 1 and 2, **characterised by** the fact that the tea is China tea.

4. Process as described in one of claims 1 to 3, **characterised by** the fact that the tobacco is in leaves or cut.

5. Process as described in any one of claims 1 to 4, **characterised by** the fact that the duration of the bath is from 30 to 60 seconds.

6. Process as described in any one of claims 1 to 5, **characterised by** the fact that it also comprises drying of the tobacco after pressing, and optionally packaging of the dried tobacco.

7. Process as described in claim 6, **characterised by** the fact that the drying lasts for a maximum of 24 hours.

8. Process as described in any one of claims 1 to 7, **characterised by** the fact that it also comprises an addition of water-insoluble pigments to the tobacco.

9. Process as described in any one of claims 1 to 8, **characterised by** the fact that it also comprises collecting the said nicotine concentrated tobacco juice and use of this juice as a parasiticide.

10. Process for the manufacture of cigarettes, cigarillos, pipe tobacco and scaferlatis, comprising the preparation of tobacco obtained in accordance with the process as described in any one of the preceding claims.

## Patentansprüche

1. Verfahren zur Reduktion des Nikotingehalts im Tabak, aufweisend eine Tabakbehandlung durch einen Teeaufguss, **dadurch gekennzeichnet, dass** die Behandlung eine Nikotinentfernung durch Wäsche des Tabaks in einem Bad umfasst, das durch einen Teeaufguss gebildet ist, und dass das Verfahren im Weiteren eine Pressung des aus dem Bad herausgekommenen Tabaks umfasst, mit einer Trennung von Tabaksaft konzentriert in Bezug auf Nikotin und von im Nikotingehalt reduziertem Tabak.

2. Verfahren nach Anspruch 1, **dadurch gekennzeichnet, dass** der Tee Tannin und/oder Gerbsäure enthält, die auf das Nikotin des Tabaks während des Bades in dem Teeaufguss einwirkt.

3. Verfahren nach einem der Ansprüche 1 und 2, **dadurch gekennzeichnet, dass** der Tee Chinatee ist.

4. Verfahren nach einem der Ansprüche 1 bis 3, **dadurch gekennzeichnet, dass** der Tabak in Form von Blättern gegeben ist oder geschnitten.

5. Verfahren nach einem der Ansprüche 1 bis 4, **dadurch gekennzeichnet, dass** die Dauer des Bades 30 bis 60 Sekunden beträgt.

6. Verfahren nach einem der Ansprüche 1 bis 5, **dadurch gekennzeichnet, dass** es im Weiteren eine Trocknung des Tabaks, der aus der Pressung heraus gekommen ist umfasst, wie auch ggf. ein Verpacken des getrockneten Tabaks.

7. Verfahren nach Anspruch 6, **dadurch gekennzeichnet, dass** die Trocknung maximal 24 Stunden dauert.

8. Verfahren nach einem der Ansprüche 1 bis 7, **dadurch gekennzeichnet, dass** es im Weiteren eine Hinzufügung von im Wasser unlöslichen Pigmenten zu dem Tabak umfasst.

9. Verfahren nach einem der Ansprüche 1 bis 8, **dadurch gekennzeichnet, dass** es im Weiteren eine Sammlung des im Hinblick auf Nikotin konzentrierten Tabaksaftes umfasst und eine Nutzung des Saftes als Parasiten-Vernichtungsmittel.

10. Verfahren zur Herstellung von Zigaretten, Zigarillos, Pfeifentabak oder Tabakfeinschnitt, aufweisend die Zubereitung des Tabaks erhalten nach einem Verfahren nach einem der vorstehenden Ansprüche.
